# EUROPÄISCHE PATENTSCHRIFT

(11) **EP 2 935 734 B1**
(45) Veröffentlichungstag und Bekanntmachung des Hinweises auf die Patenterteilung: **21.02.2018**
(21) Anmeldenummer: 13817888.4
(22) Anmeldetag: 20.12.2013
(51) Int. Cl.: E05B 63/12, E05B 63/14, E05B 79/04, E05B 85/22, E05B 85/04, E05B 81/00

(54) **FAHRZEUGSCHLOSSEINRICHTUNG FÜR EIN FAHRZEUG UNTER VERWENDUNG EINER KUPP LUNGSVORRICHTUNG**
VEHICLE LOCKING APPARATUS FOR A VEHICLE USING A COUPLING DEVICE
DISPOSITIF DE SERRURE DE VÉHICULE POUR UN VÉHICULE UTILISANT UN DISPOSITIF D'ACCOUPLEMENT

(30) Priorität: 21.12.2012 DE 102012025336
(43) Veröffentlichungstag der Anmeldung: 28.10.2015
(73) Patentinhaber: AUDI AG, 74148 Neckarsulm (DE)
(72) Erfinder: SCHOCH, Marion, 74172 Neckarsulm (DE); LE GRIFFON, Jean-Bernard, 74254 Offenau (DE)
(74) Vertreter: Patzelt, Heike Anna Maria
(86) Internationale Anmeldenummer: PCT/EP2013/003881
(87) Internationale Veröffentlichungsnummer: WO 2014/095077

(56) Entgegenhaltungen:
- DE-A1-102012 011 420
- DE-U1- 9 105 557
- US-A- 1 366 706
- US-A- 1 964 157

## Beschreibung

Die Erfindung betrifft eine Fahrzeugschlosseinrichtung für ein Fahrzeug unter Verwendung einer Kupplungsvorrichtung gemäß der DE 10 2012 011 420 A1.

Die aus der DE 10 2012 011 420 A1 bekannte Kupplungsvorrichtung eines Fahrzeugs zur lösbaren Verbindung eines schwenkbeweglich gelagerten Karosserieteils, insbesondere einer Fahrzeugtüre, Heck- oder Frontklappe mit einem Fahrzeugstrukturteil, umfasst ein erstes, mit zwei parallel gegeneinander verschiebbar gelagerten Schließkeilen mit Keilflächen ausgebildetes Kupplungselement und ein mit diesem zusammenwirkendes zweites Kupplungselement, wobei im gekoppelten Zustand der Kupplungsvorrichtung über aneinander liegende Keilflächen das erste und zweite Kupplungselement spielfrei gekoppelt sind. Das zweite Kupplungselement ist mit zwei, das erste Kupplungselement zwischen sich aufnehmenden Haltebacken mit Keilflächen aufweisenden Keilnuten ausgebildet, derart dass mittels einer motorischen Antriebsvorrichtung die Schließkeile durch auseinander Verlagern mit ihren Keilflächen in die Keilnuten unter Anlage an deren Keilflächen gedrückt werden.

Mit dieser Kupplungsvorrichtung wird mit nur zwei Schließkeilen ein wirksamer Formschluss mit den Haltebacken des zweiten Kupplungselementes erzielt, nämlich in allen in der Ebene senkrecht zu den Schließkeilen liegenden Richtungen, sowohl in Fahrzeuglängsrichtung (x-Richtung) als auch in Fahrzeughochrichtung (z-Richtung). In der Richtung, in der die Schließkeile in die Keilnuten der Haltebacken gefahren werden, besteht ein hoher Kraftschluss.

Ferner wird für diese aus der DE 10 2012 011 420 A1 bekannten Kupplungsvorrichtung vorgeschlagen, wenigstens einen der Schließkeile auf der einer Haltebacke gegenüberliegenden Seitenkante mit einer Schließnase auszubilden, die in eine entsprechende Schließöffnung in der diesen Schließkeil aufnehmenden Keilnut einer Haltebacke des zweiten Kupplungselements beim Verriegeln einfährt. Dadurch wird auch in Fahrzeugquerichtung (y-Richtung), also sowohl in Richtung des Fahrzeuginneren als auch nach außen ein vollständiger Formschluss zwischen den beiden Kupplungselementen bewirkt.

Zudem ist bei einer Verwendung dieser bekannten Kupplungsvorrichtung zur lösbaren Kopplung einer geschlossenen Fahrzeugtüre mit einer B-Säule des Fahrzeugs ein übliches Fahrzeugschloss vorgesehen, wobei zur Betätigung des Fahrzeugschlosses als auch der Kupplungsvorrichtung ein Türinnen- und ein Türaußengriff vorgesehen ist. Der Einsatz sowohl einer Kupplungsvorrichtung als auch eines üblichen Fahrzeugschlosses führt zu hohen Material- und Montagekosten.

Die US 1 366 706 A beschreibt eine Kupplungsvorrichtung mit einem ersten Kupplungselement mit zwei parallel gegeneinander verschiebbar gelagerten Schließbolzen, wobei mit diesem ersten Kupplungselement ein zweites Kupplungselement mit zwei Haltebacken zusammenwirkt, indem die Schließbolzen in die beiden Haltebacken eingefahren werden.

Eine Kupplungsvorrichtung ist auch aus der US 1 964 157 A bekannt, welche ein erstes Kupplungselement mit zwei parallel gegeneinander verschiebbar gelagerte Schließbolzen aufweist, die mit einem zweiten Kupplungselement zusammenwirkt, indem die beiden Schließbolzen in Haltebacken eingefahren werden.

Aufgabe der Erfindung ist es, eine Fahrzeugschlosseinrichtung anzugeben, welche kostengünstig realisiert werden kann.

Diese Aufgabe wird gelöst durch eine Fahrzeugschlosseinrichtung mit den Merkmalen des Patentanspruchs 1.

Hiernach wird als Fahrzeugschlosseinrichtung für ein Fahrzeug eine Kupplungsvorrichtung zur lösbaren Verbindung einer Fahrzeugtüre mit einem Fahrzeugstrukturteil mit folgenden Merkmalen verwendet:
- ein mit der Fahrzeugtüre verbundenes erstes Kupplungselement mit zwei parallel gegeneinander verschiebbar gelagerten Schließkeilen mit Keilflächen, wobei wenigstens einer der Schließkeile mit einer Schließnase ausgebildet ist,
- ein mit dem Fahrzeugstrukturteil verbundenes, mit dem ersten Kupplungselement zusammenwirkendes zweites Kupplungselement mit zwei, das erste Kupplungselement zwischen sich aufnehmenden Haltebacken mit Keilflächen aufweisenden Keilnuten, wobei mittels einer Antriebsvorrichtung die Schließkeile durch auseinander Verlagern mit ihren Keilflächen in die Keilnuten gedrückt werden und dabei die Schließnase in eine in einer Haltebacke angeordneten Schließöffnung aufgenommen wird, und
- zur Bildung eines Lastpfades ein in Fahrzeuglängsrichtung verlaufendes Türversteifungselement vorgesehen ist, welches mit einem Ende an der scharnierseitigen Stirnseite der Fahrzeugtüre angebunden ist und mit dem anderen Ende in dem Kupplungselement endet.

Bei dieser Fahrzeugschlosseinrichtung übernimmt die aus der DE 10 2012 011 420 A1 bekannte Kupplungsvorrichtung neben der Funktion der Kopplung der Fahrzeugtüre mit einer Karosserie-Säule, vorzugsweise der B-Säule auch die Funktion eines Fahrzeugschlosses, so dass auf ein herkömmliches Fahrzeugschloss verzichtet werden kann und dies zu Kosteneinsparungen führt.

Mit dieser die Fahrzeugschlossfunktion realisierenden Kopplung der Schließkeile mit den Schließbacken wird nicht nur ein Formschluss in Fahrzeuglängsrichtung (x-Richtung) und in Fahrzeughochrichtung (z-Richtung) bewirkt, sondern aufgrund der in eine Schließöffnung während der Verriegelung der ersten und zweiten Kupplungselemente einfahrenden Schließöffnung auch in Fahrzeugquerrichtung (y-Richtung). Damit eingeschlossen ist auch ein Formschluss bezüglich einer Drehung um Achsen in x-, y- und z-Richtung. Gemäß einer Ausgestaltung der Erfindung ist die Schließnase auf einer keilseitigen Stirnseite des Schließkeils ausgebildet und die zugehörige Schließöffnung in einer Keilnut der Haltebacke angeordnet.

Alternativ ist weiterbildungsgemäß die Schließnase als Schließkeilführungselement ausgebildet, welche in z-Richtung in einer von jeweils dem Schließkeil und der Haltbacke gebildeten Halbnut geführt und mit dem auseinander Verlagern der Schließkeile aus einer eingezogenen Position in eine Schließöffnung der Haltebacke eingefahren wird.

Die Erfindung wird nachfolgend anhand eines Ausführungsbeispiels unter Bezugnahme auf die beigefügten Figuren ausführlich beschrieben. Es zeigen:
- Figur 1:: eine schematische und perspektivische Darstellung einer Fahrzeugtüre, welche mittels einer erfindungsgemäßen Fahrzeugschlosseinrichtung mit einer B-Säule verbunden ist,
- Figur 2: eine schematische und perspektivische Darstellung des gemäß Figur 1 an der Fahrzeugtüre angeordneten ersten Kupplungselementes der als Fahrzeugschlosseinrichtung verwendeten Kupplungsvorrichtung,
- Figur 3: eine schematische und perspektivische Darstellung eines Schließkeils mit Schließnase des ersten Kupplungselementes gemäß Figur 2,
- Figur 4: eine schematische und perspektivische Darstellung des gemäß Figur 1 an der B-Säule angeordneten zweiten Kupplungselementes der als Fahrzeugschlosseinrichtung verwendeten Kupplungsvorrichtung,
- Figur 5: eine schematische und perspektivische Teildarstellung eines ersten Kupplungselementes mit eingefahrenem Schließkeil in einer alternativen Ausführung der Schließnase,
- Figur 6: eine perspektivische Darstellung des Schließkeilhalters nach Figur 5 mit ausgefahrenem Schließkeil und ausgefahrener Schließnase, und
- Figur 7: eine Detailansicht auf den Schließkeilhalter nach Figur 6 im gekoppelten Zustand mit einer Haltebacke.

Figur 1 zeigt eine Fahrzeugtüre 2 eines Fahrzeugs 40, bspw. eines Kraftfahrzeugs, welche über eine Fahrzeugschlosseinrichtung 1 mit einer B-Säule des Fahrzeugs 40 im Sinne einer Schlossfunktion verbindbar ist und damit das Fahrzeug 40 verschließ- und verriegelbar ist.

Diese Fahrzeugschlosseinrichtung 1 stellt eine aus der DE 10 2012 011 420 bekannte Kupplungsvorrichtung dar und übernimmt die Fahrzeugschlossfunktion des Fahrzeugs 40. Diese Kupplungsvorrichtung 1 umfasst ein mit der Fahrzeugtüre 2 verbundenes erstes Kupplungselement 10 und ein an der B-Säule 6 montiertes zweites Kupplungselement 20, die zur Herstellung einer lösbaren Verbindung miteinander gekoppelt werden.

Die Fahrzeugtüre 2 ist in einer Sicht von außen dargestellt und zeigt einen Aufbau aus einem rahmen- und wannenartigen Türrahmen 3, im Folgenden äußeres Türinnenteil genannt und einem ebenso wannenartigen inneren Türinnenteil 4 mit Durchbrüchen, welches randseitig mit einem inneren umlaufenden Rand des äußeren Türinnenteils 3 verbunden ist und als Modulträger für Funktionsteile der Fahrzeugtüre 2 dient.

Mit dem Bezugszeichen 3a ist eine scharnierseitige bzw. anschlagseitige Stirnseite der Fahrzeugtüre 2 bzw. des äußeren Türinnenteils 3 bezeichnet; die über Scharniere (nicht dargestellt) mit einer A-Säule des Kraftfahrzeugs 40 schwenkbar angelenkt wird. Die gegenüberliegende Stirnseite 3b ist die schlossseitige Stirnseite der Fahrzeugtüre 2 bzw. des äußeren Türinnenteils 3. Nach außen wird die Fahrzeugtüre 2 durch ein Außenblech (nicht dargestellt) und nach innen durch eine Türinnenverkleidung komplettiert (nicht dargestellt), so dass im Bereich der inneren und äußeren Türinnenteile 3 und 4 ein Türkasten zur Aufnahme von Funktionsteilen und einer Fensterscheibe (nicht dargestellt) entsteht, wobei die Fensterscheibe sich über den oberen Rand 3c des äußeren Türinnenteils 3 hinaus erstreckt. Der untere Rand 3d des äußeren Türinnenteils 3 befindet sich im Bereich eines Schwellers des Fahrzeugs 40.

Die Fahrzeugtüre 2 gemäß Figur 1 weist im oberen Bereich des äußeren Türinnenteils 3 ein die beiden Stirnseiten 3a und 3b in Fahrzeuglängsrichtung, also in x-Richtung verbindendes Türversteifungselement 5 auf, welches bspw. als U-Profil ausgebildet ist. Das eine Ende 5a dieses Türversteifungselementes 5 ist im oberen Bereich der scharnierseitigen Stirnseite 3a des äußeren Türinnenteils 3 angebunden, während das anderen Ende 5b mit der schlossseitigen Stirnseite 3b verbunden ist und gleichzeitig in dem ersten Kupplungselement 10 endet, welches im geschlossenen Zustand mit an der benachbarten B-Säule 6 angeordneten zweiten Kupplungselement 20 gekoppelt wird, so dass durch das Türversteifungselement 5 über das erste Kupplungselement 10 und das zweite Kupplungselement 20 ein Lastpfad entsteht und dadurch zum einen die Steifigkeit der Fahrzeugtüre 2 erhöht und zum anderen durch die Kraftkopplung über die beiden Kupplungselemente 10 und 20 mit der B-Säule 6 auch die Verwindungssteifigkeit der Fahrzeugkarosserie verbessert wird.

Im Folgenden wird der Aufbau sowie die Wirkungsweise des die Fahrzeugschlossfunktion übernehmenden Kupplungsvorrichtung 1 anhand der Figuren 2 bis 4 beschrieben.

Figur 2 zeigt das erste Kupplungselement 10 mit einem quaderförmigen , Schließkeilhalter 13, an dessen Längsseiten jeweils ein Schließkeil 11 und 12 in jeweils einer Nut 13a des Schließkeilhalters 13 verschiebbar in z-Richtung gelagert sind. Die Schließkeile 11 und 12 sind jeweils an ihren freien Stirnseiten 11a und 12a unter Bildung von jeweils zwei Keilflächen 11b und 12b mit einem symmetrischen keilförmigen Querschnitt ausgebildet.

Ferner weisen die beiden Schließkeile 11 und 12 eine Schließnase 11c bzw. 12c auf, wie dies in Figur 2 dargestellt ist; einen einzelnen Schließkeil 11 bzw. 12 zeigt Figur 3. Hiernach steht diese Schließnase 11c bzw. 12c senkrecht mittig auf der Seitenkante 11a bzw. 12a und erstreckt sich daher in Fahrzeughochrichtung (z-Richtung).

Der Schließkeilhalter 13 des ersten Kupplungselementes 10 ist an der Stirnseite 3b der Fahrzeugtüre 2 gemäß Figur 1 angeordnet. Innerhalb der Fahrzeugtüre 2 sind eine motorische Antriebsvorrichtung 30 und eine Wirkverbindung zwischen den Schließkeilen 11 und 12 und dieser Antriebsvorrichtung 30 herstellende Wirkverbindungsmittel (in den Figuren nicht dargestellt) angeordnet. Diese Antriebsvorrichtung 30 ist über deren Gehäuse mit dem Türversteifungselement 5 verbunden.

Das zweite Kupplungselement 20 der Fahrzeugschlosseinrichtung 1 nach Figur 4 umfasst zwei auf einer Grundplatte 25 zueinander beabstandet angeordnete Haltebacken 21 und 23, die zwischen sich den Schließkeilhalter 13 mit den beiden Schließkeilen 11 und 12 aufnehmen, wie dies in Figur 1 dargestellt ist. Dieses zweite Kupplungselement 20 ist an einer in Figur 4 schematisch angedeutet B-Säule 6 des Fahrzeugs 40 montiert, so dass durch das Schließen der Fahrzeugtüre 2 der Schließkeilhalter 13 mit den beiden Schließkeilen 11 und 12 zwischen die beiden Haltebacken 21 und 23 gemäß Figur 1 gelangt und dort mit dem zweiten Kupplungselement 20 verriegelt bzw. gekoppelt wird. Hierzu weisen die beiden Haltebacken 21 und 23 jeweils eine Keilnut 22 bzw. 24 mit Keilflächen 22a bzw. 24a auf, in die zum Koppeln und Verriegeln der beiden Kupplungselemente 10 und 20 die Schließkeile 11 und 12 mittels der Antriebsvorrichtung 30 durch Ausfahren aus den Nuten 13a des Schließkeilhalters 13 gedrückt werden.

Gleichzeitig mit einem solchen Kopplungs- und Verriegelungsvorgang greifen auch die Schließnasen 11c und 12c der beiden Schließkeile 11 und 12 in eine Schließöffnung 22b und 24b der Keilnuten 22 und 24 der beiden Haltebacken 21 und 23 ein, wobei diese Schließöffnungen 22b und 24b formschlüssig an die Schließnasen 11c und 12c angepasst sind, um dadurch einen Formschluss in y-Richtung des Fahrzeugs 40, also sowohl nach innen als auch nach außen zu erreichen.

Mit einer solchen Kupplungsvorrichtung 1 mit einem ersten und zweiten Kupplungselement 10 bzw. 20 wird eine vollständige Fahrzeugschlossfunktion realisiert, wobei hierzu insbesondere die beiden in die Schließöffnungen 22b und 24b einfahrenden Schließnasen 11c und 12c der beiden Schließkeile 11 und 12 beitragen.

Es ist auch möglich nur einen der beiden Schließkeile 11 oder 12 mit einer solchen Schließnase 11c oder 12c auszubilden, ohne dadurch die Fahrzeugschlossfunktion einzuschränken.

In den Figuren 5, 6 und 7 ist eine alternative Ausführung einer Schließnase dargestellt.

Zur Führung der Schließkeile 11 und 12 in dem Schließkeilhalter 13 sind jeweils miteinander korrespondierende Halbkreisnuten 14 an dem Schließkeilhalter 13 und Halbkreisnuten 11d an dem Schließkeil 11 vorgesehen, so dass die dadurch gebildeten Hohlzylinder jeweils ein Schließkeilführungselement 15 aufnehmen können, welches als Schließnase 15 verwendet wird. Eine entsprechende Ausgestaltung ist auch an der gegenüberliegenden Haltebacke 12 vorgesehen.

Gemäß Figur 5 kann die Halbkreisnut 11d des Schließkeils 11 und die Länge des Schließkeilführungselementes 15 so aufeinander angepasst werden, dass im in den Schließkeilhalter 13 eingefahrenen Zustand die obere Stirnseite des Schließkeilführungselementes 15 mit dem Schließkeilhalter 13 stirnseitig fluchtet. Mit dem Ausfahren des Schließkeils 11 bzw. dem Einfahren des Schießkeils 11 in die Keilnut 22 des Haltebackens 21 fährt auch das Schließkeilführungselement als Schließnase 15 entsprechend der Darstellung in Figur 6 aus und in eine an dieses Schließkeilführungselement 15 angepasste halbkreisförmige Nut 21a der Haltebacke 21 des zweiten Kupplungselementes 20 ein, wie dies schematisch in Figur 7 dargestellt ist.

Gemäß Figur 1 kann im unteren Bereich der Fahrzeugtüre 2 an deren schlossseitigen Stirnseite 3b eine Zuziehilfeanordnung 7 mit einem Schließhaken angeordnet werden, der in einen an der gegenüberliegenden B-Säule 6 angeordneten Bügel eingreift. Ein solcher Bügel könnte auch am Schweller angeordnet sein oder als karosserierohbaufester Bügel ausgebildet sein.

### Bezugszeichen

- 1: Fahrzeugschlosseinrichtung, Kupplungsvorrichtung
- 2: Fahrzeugtür
- 3: Türrahmen
- 3a: scharnierseitige Stirnseite des äußeren Türinnenteils 2
- 3b: schlossseitige Stirnseite des äußeren Türinnenteils 2
- 3c: obere Rand des äußeren Türinnenteils 2
- 3d: untere Rand des äußeren Türinnenteils 2
- 4: inneres Türinnenteil
- 5: Türversteifungselement
- 6: B-Säule einer Fahrzeugkarosserie
- 7: Zuziehhilfeanordnung

- 10: erstes Kupplungselement
- 11: Schließkeil
- 11a: Seitenkante des Schließkeils 11
- 11b: Keilflächen der Seitenkante 11a
- 11c: Schließnase des Schließkeils 11
- 11d: Halbkreisnut des Schließkeils 11
- 12: Schließkeil
- 12a: Seitenkante des Schließkeils 12
- 12b: Keilflächen der Seitenkante 12a
- 12d: Schließnase des Schließkeils 12
- 13: Schließkeilhalter
- 13a: Nut des Schließkeilhalters 13
- 14: Führungsnut des Schließkeilhalters für Schließkeilführungselement 15
- 15: Schließnase des Schließkeils 11, Schließkeilführungselement

- 20: zweites Kupplungselement
- 21: Haltebacke des zweiten Kupplungselementes 20
- 21a: Schließöffnung der Haltebacke 21
- 22: Keilnut der Haltebacke 21
- 22a: Keilflächen der Keilnut 22
- 22b: Schließöffnung der Keilnut 22
- 23: Haltebacke des zweiten Kupplungselementes 20
- 24: Keilnut der Haltebacke 23
- 24a: Keilflächen der Keilnut 24
- 24b: Schließöffnung der Keilnut 24
- 25: Grundplatte

- 30: Antriebsvorrichtung

- 40: Fahrzeug, Kraftfahrzeug

## Patentansprüche

1. Fahrzeugschlosseinrichtung (1) für ein Fahrzeug unter Verwendung einer Kupplungsvorrichtung zur lösbaren Verbindung einer Fahrzeugtür (2) mit einem Fahrzeugstrukturteil (6), umfassend
- ein mit der Fahrzeugtür (2) verbundenes erstes Kupplungselement (10) mit zwei parallel gegeneinander verschiebbar gelagerten Schließkeilen (11, 12) mit Keilflächen (11b, 12b), wobei wenigstens einer der Schließkeile (11, 12) mit einer Schließnase (11c, 12c, 15) ausgebildet ist,
- ein mit dem Fahrzeugstrukturteil (6) verbundenes , mit dem ersten Kupplungselement (10) zusammenwirkendes zweites Kupplungselement (20) mit zwei, das erste Kupplungselement (10) zwischen sich aufnehmenden Haltebacken (21, 23) mit Keilflächen (22a, 24a) aufweisenden Keilnuten (22, 24), wobei mittels einer Antriebsvorrichtung (30) die Schließkeile (11, 12) durch auseinander Verlagern mit ihren Keilflächen (11b, 12b) in die Keilnuten (22, 24) gedrückt werden und dabei die Schließnase (11c, 12c, 15) in eine in einer Haltebacke (21, 23) angeordneten Schließöffnung (21a, 22b, 24b) aufgenommen wird, und
- zur Bildung eines Lastpfades ein in Fahrzeuglängsrichtung verlaufendes Türversteifungselement (5) vorgesehen ist, welches mit einem Ende (5a) an der scharnierseitigen Stirnseite (3a) der Fahrzeugtüre (2) angebunden ist und mit dem anderen Ende (5b) in dem Kupplungselement (10) endet.

2. Fahrzeugschlosseinrichtung (1) nach Anspruch 1,
**dadurch gekennzeichnet, dass** die Schiießnase (11c, 12c) auf einer keilseitigen Stirnseite (11a, 12a) des Schließkeils (11, 12) ausgebildet ist und die zugehörige Schließöffnung in einer Keilnut (22, 24) der Haltebacke (21, 23) angeordnet ist.

3. Fahrzeugschlosseinrichtung (1) nach Anspruch 1,
**dadurch gekennzeichnet, dass** die Schließnase als Schließkeilführungselement (15) ausgebildet ist, welche in z-Richtung in einer von jeweils dem Schließkeil (11, 12) und der Haltbacke (21, 23) gebildeten Halbnut (11d, 14) geführt und mit dem auseinander Verlagern der Schließkeile (11, 12) aus einer eingezogenen Position in eine Schließöffnung (21a) der Haltebacke (21, 23) eingefahren wird.

4. Fahrzeugschlosseinrichtung (1) nach einem der vorhergehenden Ansprüche,
**dadurch gekennzeichnet, dass** das Fahrzeugstrukturteil (6) eine Karosseriesäule, vorzugsweise ein B-Säule ist.

## Claims

1. Vehicle locking device (1) for a vehicle using a coupling device for the releasable connection of a vehicle door (2) to a structural part (6) of the vehicle, comprising
- a first coupling element (10) which is connected to the vehicle door (2) and has two locking wedges (11, 12), said locking wedges having wedge faces (11b, 12b) and being supported so as to be displaceable parallel relative to one another, wherein at least one of the locking wedges (11, 12) is provided with a locking nose (11c, 12c, 15),
- a second coupling element (20) which is connected to the structural part (6) of the vehicle and interacts with the first coupling element (10), the second coupling element (20) having two retaining jaws (21, 23) with wedge grooves (22, 24) comprising wedge faces (22a, 24a), the first coupling element (10) being received between the two retaining jaws, wherein, by means of a drive device (30), the locking wedges (11, 12) are pushed with their wedge faces (11b, 12b) into the wedge grooves (22, 24) by moving the locking wedges apart from each other, and the locking nose (11c, 12c, 15) is received in a locking opening (21a, 22b, 24b) arranged within a retaining jaw (21, 23), and
- a door stiffening element (5) extending in a longitudinal direction of the vehicle is provided for forming a load path, the door stiffening element being connected at one end (5a) to the front side (3a) on the hinge side of the vehicle door (2) and ending with the other end (5b) in the coupling element (10).

2. Vehicle locking device (1) according to claim 1,
**characterised in that** the locking nose (11c, 12c) is formed on a front side (11a, 12a) on the wedge side of the locking wedge (11, 12) and the corresponding locking opening is arranged within a wedge groove (22, 24) of the retaining jaw (21, 23).

3. Vehicle locking device (1) according to claim 1,
**characterised in that** the locking nose is constructed as a locking wedge guiding element (15) which is guided in a z-direction in a half groove (11d, 14) formed by the locking wedge (11, 12) and the retaining jaw (21, 23), and is moved during the moving apart of the locking wedges (11, 12) from a retracted position into a locking opening (21a) of the retaining jaw (21, 23).

4. Vehicle locking device (1) according to any of the preceding claims,
**characterised in that** the structural part (6) of the vehicle is a vehicle body pillar, preferably a B-pillar.

## Revendications

1. Dispositif de serrure de véhicule (1) pour un véhicule en utilisant un dispositif de couplage pour le raccordement amovible d'une porte de véhicule (2) avec une partie structurelle de véhicule (6), comprenant
- un premier élément de couplage (10) raccordé à la porte de véhicule (2) avec deux clavettes de serrage (11, 12) logées de manière mobile l'une contre l'autre parallèlement avec des surfaces de clavette (11b, 12b), dans lequel au moins une des clavettes de serrage (11, 12) est réalisée avec un nez de fermeture (11c, 12c, 15),
- un second élément de couplage (20) coagissant avec le premier élément de couplage (10), relié à la partie structurelle de véhicule (6) avec deux mâchoires de retenue (21, 23) recevant entre elles le premier élément de couplage (10) avec des rainures de clavette (22, 24) présentant des surfaces de clavette (22a, 24a), dans lequel les clavettes de serrage (11, 12) sont pressées au moyen d'un dispositif d'entraînement (30) par éloignement l'une de l'autre avec leurs surfaces de clavette (11b, 12b) dans les rainures de clavette (22, 24) et le nez de fermeture (11c, 12c, 15) est reçu dans une ouverture de fermeture (21a, 22b, 24b) agencée dans une mâchoire de retenue (21, 23), et
- pour la formation d'une voie de charge, un élément de renforcement de porte (5) s'étendant dans le sens longitudinal de véhicule est prévu, lequel est lié à une extrémité (5a) sur le côté avant (3a) côté charnière de la porte de véhicule (2) et se termine par l'autre extrémité (5b) dans l'élément de couplage (10).

2. Dispositif de serrure de véhicule (1) selon la revendication 1,
**caractérisé en ce que** le nez de fermeture (11c, 12c) est réalisé sur un côté avant (11a, 12a) côté clavette de la clavette de serrage (11, 12) et l'ouverture de fermeture afférente est agencée dans une rainure de clavette (22, 24) de la mâchoire de retenue (21,23).

3. Dispositif de serrure de véhicule (1) selon la revendication 1,
**caractérisé en ce que** le nez de fermeture est réalisé comme élément de guidage de clavette de serrage (15), lequel est guidé dans le sens z dans une demi-rainure (11d, 14) formée par respectivement la clavette de serrage (11, 12) et la mâchoire de retenue (21, 23) et est rentré avec l'éloignement l'une de l'autre des clavettes de serrage (11, 12) d'une position rentrée dans une ouverture de fermeture (21a) de la mâchoire de retenue (21, 23).

4. Dispositif de serrure de véhicule (1) selon l'une quelconque des revendications précédentes,
**caractérisé en ce que** la partie structurelle de véhicule (6) est un montant de carrosserie, de préférence un montant B.
